# FASCICULE DE BREVET EUROPEEN

(11) **EP 2 331 786 B1**
(45) Date de publication et mention de la délivrance du brevet: **02.05.2018**
(21) Numéro de dépôt: 09741328.0
(22) Date de dépôt: 22.09.2009
(51) Int. Cl.: E21B 17/02

(54) **ÉLÉMENT DE GARNITURE DE FORAGE À INSTRUMENTS**
INSTRUMENTIERTES BOHRSTRANGELEMENT
INSTRUMENTED DRILL STRING ELEMENT

(30) Priorité: 30.09.2008 FR 0805376
(43) Date de publication de la demande: 15.06.2011
(73) Titulaire: Vallourec Drilling Products France, 58200 Cosne- Cours- sur- Loire (FR)
(72) Inventeur: BOULET, Jean, F-75015 Paris (FR)
(74) Mandataire: de Kernier, Gabriel
(86) Numéro de dépôt international: PCT/FR2009/001117
(87) Numéro de publication internationale: WO 2010/037919

(56) Documents cités:
- EP-A- 0 371 906
- US-A- 5 636 691
- US-A1- 2005 092 499
- US-A1- 2005 173 128

## Description

L'invention a trait à un élément de garniture de forage ainsi qu'à une garniture de forage composée de tels éléments.

Des éléments de ce type sont utilisés dans le domaine du forage, en particulier du forage pétrolier, pour former une garniture de forage qui s'étend de la surface du puits au fond de celui-ci.

Ces éléments comprennent en particulier les tiges de forage ("drill pipes" en anglais), les tiges lourde de forage, et les masses-tiges de forage ("drill collars" en anglais). Les spécifications de l'American Petroleum Institute (ou "API") définissent par exemple de tels éléments.

Au cours du forage, de nouveaux éléments sont aboutés aux éléments déjà présents dans la garniture pour prolonger cette dernière et poursuivre le forage plus profondément.

Couramment, des dispositifs de mesure sont disposés dans la garniture de forage pour mesurer certaines grandeurs physiques relatives au puits de forage, à son environnement, ou à la garniture elle-même. Ces dispositifs, qui peuvent être de types variés, sont en particulier agencés à proximité de l'extrémité inférieure de la garniture de forage.

Des systèmes de mémorisation peuvent dans certains cas être associés aux dispositifs de mesure pour enregistrer les résultats de mesure.

De l'énergie électrique est nécessaire au fonctionnement des dispositifs de mesure et des systèmes de mémorisation.

Classiquement, des batteries électriques et/ou des générateurs de courant à turbine sont donc adjoints aux dispositifs de mesure. Le cas échéant, la turbine est mise en rotation par le flux de fluide de forage circulant à travers les éléments de la garniture de forage.

D'autre part, il convient que les résultats des mesures effectuées soient communiqués à la surface du puits de forage, sans que l'ensemble de la garniture soit remonté à la surface.

Pour ce faire, des dispositifs de télémétrie peuvent être employés, lesquels sont disposés dans le puits. Par exemple, des dispositifs électromagnétiques à très basse fréquence peuvent être utilisés.

Il est également possible de moduler le flux du fluide de forage circulant à l'intérieur de la garniture de manière que ses variations de pression et/ou de débit puissent être détectées à la surface.

Les dispositifs classiques, tant pour l'alimentation en énergie électrique que pour la remontée des données de mesure, présentent de multiples inconvénients, bien connus, lesquels ont trait notamment à la résistance aux efforts rencontrés et à la complexité de connexion des différents éléments entre eux le long de la garniture de forage, et à chaque fois qu'un nouvel élément est adjoint à la structure.

Finalement, une façon simple de transporter l'énergie électrique et les signaux de mesure est d'utiliser des éléments électriquement conducteurs de type filaires. Différents agencements ont ainsi été proposés pour loger ces éléments conducteurs dans les éléments de garniture.

Ces agencements doivent cependant répondre à certaines exigences, telles que, par exemple, l'assemblage réversible et aisé des éléments entre eux, la résistance aux efforts de torsion, de flexion, de compression ou de traction, aux chocs inopinés et aux vibrations ou encore à l'érosion par le fluide de forage.

US 2006/0225926 et US 2005/137128 divulguent un élément de garniture muni d'un câble. US 5 636 691 B1 divulgue un élément du forage d'un liquide abrasif. L'élément de garniture est réalisé sous la forme d'un tube. Le câble est tantôt logé dans un passage ménagé dans la paroi du tube et tantôt agencé à l'intérieur du tube contre cette paroi. Des éléments de couplage électromagnétique sont disposés à proximité des extrémités longitudinales du tube pour transmettre des données du câble au câble d'un tube analogue, adjacent dans la garniture de forage. Le câble est protégé par un gainage tubulaire, plaqué contre la paroi intérieure du tube, par exemple par hydroformage. Un tel gainage s'avère difficile et coûteux à réaliser.
Dans US 2005/0092499 et US 4 095 865, un élément de garniture, réalisé sous forme de tube, est muni d'un élément de câble disposé à l'intérieur d'un conduit protecteur. Le conduit protecteur est réalisé sous la forme d'une gaine, laquelle gaine est disposée contre la paroi intérieure du tube, de manière à s'étendre le long du tube suivant une hélice. La gaine est insérée à l'intérieur du tube par des passages disposés aux extrémités du tube et s'étendant parallèlement à l'axe central du tube. Cette forme en hélice confère une très bonne résistance au câble, en particulier aux efforts de traction et compression.
Une telle disposition induit des concentrations de contraintes au passage de la disposition hélicoïdale à la disposition rectiligne des trous. En outre, il est peu aisé de conformer la gaine en hélice.

L'invention vise à améliorer la situation. À cette fin, il est proposé un élément de garniture de forage du type comprenant un corps tubulaire et allongé délimitant une surface intérieure présentant longitudinalement au moins une portion de révolution, et présentant un premier trou ménagé dans le corps tubulaire et allongé ayant une première extrémité débouchant sur ladite portion de révolution, le premier trou présentant au voisinage de ladite première extrémité un axe longitudinal coupant la surface intérieure en un lieu d'intersection, remarquable en ce que ledit axe longitudinal forme, en projection dans un premier plan passant par l'axe central de la portion de révolution et contenant le lieu d'intersection, un premier angle de valeur non nulle, et, en projection dans un second plan tangent à la surface intérieure audit lieu d'intersection, un second angle de valeur non nulle.

Grâce à cet agencement particulier de l'élément de garniture, une gaine ou un conduit, ou tout autre élément allongé et souple, peut être introduit dans la cavité cylindrique à travers le premier trou. La gaine se voit conférer une forme d'hélice s'appuyant sur la paroi de l'alésage central longitudinal du seul fait de la forme et de la position du trou.

En outre, le câble présente une allure continue entre sa portion logée dans le conduit traversant et sa portion adjacente, s'étendant librement dans l'alésage central. Le câble présente alors une meilleure résistance aux efforts de forage, en particulier par élimination de la zone d'inflexion qui existait à cet endroit dans les configurations de l'état de la technique.

On propose également une garniture de forage formée par aboutement d'éléments du type mentionné ci-dessus.

Des caractéristiques optionnelles de l'invention, complémentaires ou de substitution, sont énoncées ci-après :
- Ledit corps tubulaire et allongé présente à l'une au moins de ses extrémités longitudinales une portion de jonction, destinée à coopérer avec un autre élément de garniture, et comportant une surface d'appui disposée sensiblement transversalement, et un élément au moins du groupe formé dudit premier trou et d'un premier trou supplémentaire débouche sur la surface d'appui.
- Ledit premier trou débouche dans un évidement périphérique du corps tubulaire et allongé ouvert extérieurement.
- Ledit premier trou supplémentaire débouche dans ledit évidement périphérique.
- Le premier trou supplémentaire débouche sur la surface d'appui et dans ledit premier trou.
- Ledit premier trou débouche dans l'évidement périphérique.
- La portion de jonction comporte en outre une surface d'appui supplémentaire, disposée sensiblement transversalement, et l'autre élément dudit groupe débouche sur cette surface d'appui supplémentaire.
- Ladite surface d'appui est agencée à l'extrémité libre d'une portion de jonction de type mâle ou sous la forme d'un épaulement intérieur d'une portion de jonction de type femelle.
- La surface d'appui supplémentaire est agencée sous la forme d'un épaulement intermédiaire de la portion de jonction de type mâle ou à l'extrémité libre de la portion de jonction de type femelle.
- Le corps tubulaire et allongé présente un second trou ayant une première extrémité débouchant sur la surface intérieure, ce second trou présentant au voisinage de ladite première extrémité un axe longitudinal coupant la surface intérieure en un second lieu.
- La valeur du second angle est choisie en fonction de la distance longitudinale séparant ledit premier lieu dudit second lieu.
- La surface intérieure présente au moins une portion de cylindre droit entre le premier lieu et le second lieu.
- La portion de cylindre droit s'étend sur l'essentiel de la distance longitudinale séparant le premier lieu du second lieu.
- Le second trou débouche en une seconde portion de révolution, et l'axe longitudinal du second trou forme, en projection dans un troisième plan passant par l'axe central de la seconde portion de révolution et contenant ledit second lieu, un troisième angle de valeur non nulle, et, en projection dans un quatrième plan tangent à la surface intérieure audit second lieu, un quatrième angle de valeur non nulle.
- La valeur du quatrième angle est voisine de la valeur du second angle.
- Le premier trou s'étend sur pratiquement l'ensemble de sa longueur de manière rectiligne.
- L'élément comprend en outre un élément tubulaire souple au moins partiellement logé dans ledit trou et s'étendant sur la surface intérieure en décrivant généralement une hélice.
- Ladite hélice présente un angle fonction de la valeur du second angle.
- L'élément comprend en outre un dispositif de connexion électrique logé dans une épaisseur de paroi dudit corps tubulaire et allongé.
- La valeur du second angle est comprise entre 5° et 40°.

D'autres caractéristiques et avantages de l'invention apparaîtront à la lecture de la description détaillée ci-après, et des dessins sur lesquels :
- la figure 1 représente une tige de forage selon l'invention en vue de face,
- la figure 2 représente la tige de forage de la figure 1 tronquée et agrandie, en vue de face,
- la figure 3 représente une portion d'extrémité de la tige de forage de la figure 1, en vue de face,
- la figure 4 représente la portion d'extrémité de la figure 3, en perspective cavalière,
- les figures 5A et 5B représentent de manière simplifiée la portion d'extrémité de la figure 3, respectivement en coupe longitudinale et en vue de dessus en projection sur un plan de projection tangent à une portion d'alésage de la portion d'extrémité et passant par un point particulier de cette portion d'alésage,
- la figure 6 représente une portion d'extrémité de la tige de forage de la figure 1 opposée à la portion d'extrémité des figures 3 et 4, en perspective cavalière,
- la figure 7 représente la portion d'extrémité de la figure 6, en vue de face,
- la figure 8 est une vue de face de la portion d'extrémité des figures 3 et 4 assemblée avec la portion d'extrémité des figures 6 et 7,
- la figure 9 est une vue analogue à la figure 8 en perspective cavalière,
- la figure 10 est une vue de face d'une première variante de réalisation de la portion d'extrémité des figures 6 et 7,
- la figure 11 est une vue en perspective cavalière analogue à la figure 10,
- la figure 12 est une vue de face d'une seconde variante de réalisation de la portion d'extrémité des figures 6 et 7,
- la figure 13 est une vue en perspective cavalière analogue à la figure 12,
- la figure 14 est une vue de face d'une troisième variante de réalisation de la portion d'extrémité des figures 6 et 7,
- la figure 15 est une vue en perspective cavalière analogue à la figure 14,
- la figure 16 est une vue de face d'une première variante de réalisation de la portion d'extrémité des figures 3 et 4,
- la figure 17 est une vue en perspective cavalière analogue à la figure 16,
- la figure 18 est une vue de face de la portion d'extrémité des figures 14 et 15 assemblée avec la portion d'extrémité des figures 16 et 17,
- la figure 19 est une vue analogue à la figure 18 en perspective cavalière,
- la figure 20 est une vue de face d'une quatrième variante de réalisation de la portion d'extrémité des figures 6 et 7,
- la figure 21 est une vue en perspective cavalière analogue à la figure 10,
- la figure 22 est une vue de face d'une seconde variante de réalisation de la portion d'extrémité des figures 3 et 4,
- la figure 23 est une vue en perspective cavalière analogue à la figure 22, et
- la figure 24 est une vue analogue à la figure 3 pour une variante de réalisation de la tige de forage 1.

Les dessins annexés pourront, non seulement servir à compléter l'invention, mais aussi contribuer à sa définition, le cas échéant.

Les figures 1 et 2 illustrent un élément de garniture de forage sous la forme d'une tige de forage 1. La tige de forage comprend principalement un tube allongé 2 présentant une portion médiane allongée 3.

Une première portion de jonction 5 et une seconde portion de jonction 7 sont agencées aux extrémités opposées de cette portion médiane 3.

La première portion de jonction 5 et la seconde portion de jonction 7 sont conformées de manière correspondante. On entend par là que la première portion de jonction 5 et la seconde portion de jonction 7 sont capables de coopérer avec respectivement une seconde portion de jonction 7 et une première portion de jonction 5 de tubes allongés 2 analogues pour assembler des tiges de forage entre elles.

La première portion de jonction 5 est ici de type "mâle", tandis que la seconde portion de jonction 7 est de type "femelle", ces portions étant conformées de manière complémentaire. On entend par là que la portion de jonction mâle 5 peut être insérée dans une portion de jonction femelle 7 d'un tube allongé 2 analogue afin de réaliser un assemblage de tiges de forage 1.

Une garniture de forage peut être réalisée en reliant les tubes allongés 2 de plusieurs tiges de forage, par coopération des premières portions de jonction 5 et des secondes portions de jonction 7.

Ici, cette liaison des tubes allongés 2 se fait par coopération de forme de portions de jonction 5 mâles et de portions de jonction 7 femelles.

La portion de jonction mâle 5 comprend une sous-portion principale 8, disposée entre une sous-portion de fixation 9, terminant le tube allongé 2, et une sous portion de transition 10 reliant la sous-portion principale 8 à la portion médiane 3.

La sous-portion de fixation 9 fait saillie axialement de la sous-portion intermédiaire 8.

La sous-portion de fixation 9 est conformée extérieurement de manière à pouvoir être reçue dans un alésage de fixation 11, ménagé intérieurement dans la seconde portion de jonction 7 d'une tige de forage 1 et ouvert sur l'extrémité du tube allongé 2 correspondante.

La seconde portion de jonction 7 comprend une sous-portion principale 12, terminant le tube allongé 2, et une sous-portion de transition 13 reliant cette sous-portion principale 12 à la portion médiane 3.

Ici, la sous-portion de fixation 9 présente une forme tubulaire et tronconique, extérieurement filetée, tandis que l'alésage de fixation 11 présente une forme tronconique complémentaire, filetée.

Le tube allongé 2 se présente sous la forme d'une pièce de révolution présentant un axe central 14 longitudinal et rectiligne.

La première portion de jonction 5 et la seconde portion de jonction 7 sont de préférence réalisées sous la forme de pièces mécaniques distinctes et ensuite rapportées sur la portion médiane allongée 3, par exemple au moyen d'une opération de soudage par friction.

La première portion de jonction 5 et la seconde portion de jonction 7 sont souvent désignées par le terme anglais de "tool-joint" (raccord d'outils).

En variante, le tube allongé 2 peut être réalisé d'un seul tenant.

Le tube allongé 2 présente une section transversale annulaire, dont les diamètres intérieur et extérieur varient sur la longueur du tube allongé 2 pour former et délimiter différentes portions de ce tube 1. L'épaisseur de la paroi du tube allongé 2 peut également varier sur la longueur de ce tube.

Le tube allongé 2 présente un alésage central longitudinal 15 traversant le tube allongé 2 d'une extrémité à l'autre. Autrement dit, l'alésage central 15 traverse la portion médiane 3, la première portion de jonction 5 et la seconde portion de jonction 7. En particulier, cet alésage central longitudinal 15 débouche dans l'alésage de fixation 11 et traverse la sous-portion de fixation 9.

Sur les figure 1 et 2, l'alésage central longitudinal 15 présente une section circulaire de diamètre variant sur la longueur du tube allongé 3, de manière à former et délimiter différentes portions de cet alésage central 15.

En particulier, l'alésage central 15 présente ici une portion médiane 16 d'une première valeur de diamètre ID1, disposée entre deux portions de jonction 17 d'une seconde valeur de diamètre ID2, inférieur à la valeur ID1. À chaque fois, une portion de transition 18 relie la portion médiane 16 à une portion de jonction 17.

Ici, une portion de jonction 17 de l'alésage 15 est à chaque fois ménagée dans chacune des portions de jonction des première portion de jonction 5 et seconde portion de jonction 7.

En outre chacune des première portion de jonction 5 et seconde portion de jonction 7 présente un diamètre extérieur sensiblement plus important que le diamètre extérieur de la portion médiane 3.

Autrement dit, le tube allongé 2 présente une épaisseur de paroi sensiblement plus importante aux première 5 et seconde 7 portions de jonction qu'en la portion médiane 3. Ceci permet notamment de transmettre un couple de serrage suffisant pour assurer l'assemblage de deux tiges adjacentes dans la garniture de forage, malgré la mise en rotation des tiges lors de leur descente dans le puits de forage.

La première portion de jonction 5 présente une première surface d'appui 19 tandis que la seconde portion de jonction 7 présente une première surface d'appui 21, ces premières surfaces d'appui 19 et 21 étant agencées de manière complémentaire. On entend par là qu'un appui surfacique peut être réalisé par coopération des premières surfaces d'appui 19 et 21 de tubes allongés 1 analogues.

Ici, les premières surfaces d'appui 19 et 21 se présentent sous la forme de faces planes, généralement annulaires, et disposées sensiblement perpendiculairement à l'axe central 14.

La première surface d'appui 19 de la première portion de jonction 5 est réalisée par une brusque variation de diamètre extérieur entre la sous-portion principale 8 et la sous-portion de fixation 9. Autrement dit, la première surface d'appui 19 est réalisée sous la forme d'un épaulement.

La première surface d'appui 21 de la seconde portion de jonction 7 est formée par une face d'extrémité du tube allongé 2, sur laquelle débouche l'alésage de fixation 11.

La longueur de la sous-portion de fixation 9 et celle de l'alésage de fixation 11 sont telles qu'un appui plan mutuel est réalisé entre les premières surfaces d'appui 19 et 21 lorsque deux tiges de forage 1 analogues sont reliées l'une à l'autre.

Ici, la première portion de jonction 5 présente en outre une seconde surface d'appui 23, ou surface d'appui supplémentaire, tandis que la seconde portion de jonction 7 présente en outre une seconde surface d'appui 25, ou surface d'appui supplémentaire, ces secondes surfaces d'appui 23 et 25 étant conformées de manière complémentaire.

La seconde surface d'appui 23 est agencée à l'extrémité libre de la section de fixation 9. La seconde surface d'appui 25 est agencée au fond de l'alésage de fixation 11.

Les secondes surfaces d'appui 23 et 25 sont agencées sous la forme de faces planes, généralement annulaires, et disposées de manière sensiblement perpendiculaire à l'axe central longitudinal 14.

La seconde surface d'appui 23 de la première portion de jonction 5 est formée par une face d'extrémité de la sous-portion de fixation 9, sur laquelle débouche l'alésage central 15.

La seconde surface d'appui 25 de la seconde portion de jonction 7 est réalisée par une brusque différence de diamètre entre le fond de la sous-portion de fixation 11 et l'alésage central 15.

La longueur de la section de fixation 9 et celle de l'alésage de fixation 11 sont telles qu'un appui plan mutuel est réalisé entre les secondes surfaces d'appui 23 et 25, lorsque deux tiges de forage 1 sont mutuellement reliées.

L'assemblage de deux tiges de forage 1 fait intervenir deux appuis plan, ou épaulements, entre une première portion de jonction 5 et une seconde portion de jonction 7, respectivement réalisés par la mise en contact des premières surfaces d'appui 19 et 21 et des secondes surfaces d'appui 23 et 25. Ces épaulements permettent l'assemblage des tiges de forage sous un couple de vissage donné et une étanchéité de la connexion au fluide de forage.

Une telle disposition peut être qualifiée de "double butée" ou "double épaulement" : les premières surfaces d'appui 19 et 21 constituent une butée externe tandis que les secondes surfaces d'appui 23 et 25, ou surfaces d'appui supplémentaires, constituent une butée interne. La qualification des surfaces d'appui en tant que "premières", "secondes", ou "supplémentaires" est indépendante de la répartition des efforts entre ces surfaces lorsque les tiges de forage 1 sont assemblées avec serrage les unes aux autres : les surfaces d'appui supplémentaires 23 et 25 peuvent se trouver être les surfaces d'appui principales, au sens où la pression de contact y est supérieure à la pression de contact entre les premières surfaces d'appui 19 et 21.

Les épaulements de l'une et/ou l'autre des butées interne et externe permettent de loger des dispositifs de transmission de signaux électriques d'une tige de forage à une autre par couplage magnétique.

Les figures 3 et 4 illustrent l'extrémité du tube allongé 2 correspondant à la seconde portion de jonction 7.

Dans cette seconde portion de jonction 7, le tube allongé 2 présente un premier trou 27, ménagé dans l'épaisseur de la paroi du tube allongé 2, et débouchant sur l'alésage central 15, ici sur la portion de transition 18 correspondante.

Le premier trou 27 est ici ménagé au niveau de la sous-portion principale 12 et de la sous-portion de transition 13.

Ce premier trou 27 s'étend ici de manière rectiligne, suivant un axe longitudinal 29 non représenté sur les figures 3 et 4.

L'axe longitudinal 29 coupe l'alésage central 15 en un premier lieu 31.

En ce premier lieu 31, l'alésage central 15 admet un plan médian P1, contenant l'axe central longitudinal 14, et un plan tangent P2, non représentés sur les figures 3 et 4. Ici, le plan tangent P2 est tangent à la portion de transition 18.

Au niveau de la seconde portion de jonction 7, le tube allongé 2 présente un évidement périphérique 32 ménagé dans l'épaisseur de sa paroi, dans lequel débouche le premier trou 27 à son extrémité opposée à l'alésage 15.

L'évidement périphérique 32 est ouvert sur l'extérieur du tube allongé 2, ici sur la périphérie extérieure de la portion de jonction 7.

L'évidement périphérique 32 présente une allure générale de parallélépipède rectangle. Une face de base 33 de ce parallélépipède est généralement parallèle à l'axe central longitudinal 14. Cette face de base 33 s'étend en longueur parallèlement à cet axe central 13. Le premier trou 27 débouche sur une face de petit côté 34, à une extrémité longitudinale de l'évidement périphérique 32.

Dans le premier trou 27, est logée une partie d'une gaine de protection de câble 35, ou conduit, introduite depuis le l'évidement périphérique 32. La gaine de protection 35 présente une souplesse qui lui permet de s'étendre, pour sa partie non comprise dans le premier trou 27, à l'intérieur de l'espace délimité par l'alésage central longitudinal 15.

Dans la seconde portion de jonction 7, le tube allongé 2 présente encore un premier trou de déviation 36, ou premier trou supplémentaire, ménagé dans l'épaisseur de la paroi et débouchant dans le premier trou 27.

À son extrémité opposée au premier trou 27, le premier trou de déviation 36 débouche sur la seconde surface d'appui 25 de la seconde portion de jonction 7. Le premier trou de déviation 36 présente ici unique tronçon rectiligne.

Le premier trou de déviation 36 peut être utilisé pour faire passer un ou plusieurs câbles reliés à un élément de transmission de données/énergie, logé à proximité de la seconde surface d'appui 25, à l'intérieur de la gaine de protection 35, et de là traverser l'ensemble du tube allongé 2. Typiquement, cet élément de transmission comprend une bobine magnétique de laquelle part au moins un câble de transmission.

Autrement dit, le premier trou de déviation 36 assure une jonction entre la seconde surface d'appui 25 de la seconde portion de jonction 7 et le premier trou 27. La seconde portion de jonction 7 peut comporter un logement annulaire pour un dispositif de transmission de signaux, par exemple du type décrit dans les documents US 6 670 880 et US 6 641 434.

La gaine de protection 35 peut être partiellement découpée transversalement pour simplifier l'introduction desdits câbles, ou encore être munie d'un orifice dédié.

L'évidement périphérique 32 peut loger un boîtier, non représenté, utilisé pour pré-contraindre la gaine de protection 35.

La gaine de protection 35 peut loger des câbles, ou tout autre élément suffisamment fin et souple, supplémentaires introduits depuis l'évidement 32. Ce dernier peut alors recevoir un ou plusieurs boîtiers de connexion (non représenté) pour ces câbles supplémentaires.

L'évidement périphérique 32 peut en outre, ou en remplacement, loger des composants électroniques de type différent, tels que des amplificateurs de signaux, des capteurs, des transducteurs, des filtres et analogues.

Dans une variante de réalisation illustrée sur la figure 24, le premier trou de déviation 36 débouche dans l'évidement périphérique 32, d'une part, et sur la seconde surface d'appui 25 de la seconde portion de jonction 7, d'autre part.

La figure 5A montre schématiquement le tube allongé 2 en coupe suivant le plan médian P1, tandis que la figure 5B montre schématiquement ce tube allongé 2 vu de dessus, selon un plan perpendiculaire au plan médian P1.

Dans le plan de la figure 5A, l'axe longitudinal 29 du premier trou 27 forme un premier angle A1, ou angle de pénétration, avec le plan tangent P2. Autrement dit, la projection de l'axe longitudinal 29 du premier trou 27 dans le plan médian P1 forme un angle non nul avec la projection du plan médian P2 dans ce plan.

Dans le plan de la figure 5B, l'axe longitudinal 29 du premier trou 27 forme un second angle A2, ou angle de biais, avec l'axe central longitudinal 14. Autrement dit, la projection de l'axe longitudinal 29 du premier trou 27 dans le plan P2 forme un angle non nul et de valeur choisie avec la projection dans ce plan de l'axe central longitudinal 14.

Cette configuration particulière du premier trou 27 assure qu'une conformation en hélice et un appui constant contre l'alésage central longitudinal 15 de la gaine de protection 35. Et cette conformation se fait pratiquement naturellement grâce à ladite configuration particulière.

La conformation hélicoïdale offre une bonne résistance aux efforts de flexion qui peuvent survenir sur la tige 1 en cours de forage ou à la remontée de celle-ci : les efforts de traction sur les parties en extrados sont compensés par les efforts de compression sur les parties en intrados.

En outre, cette conformation hélicoïdale évite le flambage de la gaine de protection 35 sous des efforts de compression, le flambage pouvant provoquer un renflement de la gaine de protection 25 dans l'alésage central longitudinal 15.

Le premier trou 27 offre un moyen simple d'appliquer cette forme hélicoïdale à la gaine de protection 35.

Grâce à cette configuration du premier trou 27, la tige de forage 1 surpasse les tiges de forages de l'état de la technique, dans lesquelles un élément de protection souple est introduit par un trou s'étendant coaxialement à la tige. Dans une tige de l'état de la technique, l'élément souple en question est soumis à un effort axial de compression très important pour être conformé en hélice. L'élément souple subit en outre un brusque changement de direction au débouché du trou coaxial, lequel changement de direction crée des concentrations de contraintes néfastes, conduisant à des ruptures de l'élément souple par fatigue en service.

L'utilisation d'un boîtier de pré-contrainte, logé dans l'évidement 32 par exemple, assure la gaine de protection 35 reste plaquée au contact de l'alésage central 15, y compris lorsque le tube allongé 2 est soumis aux efforts de forage, en particulier de flexion. Autrement dit, un effort axial de compression est avantageusement exercé aux extrémités du conduit en sorte de raccourcir son encombrement axial.

L'angle de pénétration A1 est non nul pour que le premier trou 27 puisse pénétrer dans l'alésage central longitudinal 15. Cependant, l'angle A1 est choisi aussi faible que possible pour une bonne continuité entre la partie de la gaine de protection 35 logée dans le premier trou 27 et la partie s'étendant sur l'alésage central longitudinal 15. Une cassure, ou une inflexion, trop importante constitue un point de fragilisation de la gaine de protection 35. Ici, la portion de transition 18 présente une allure légèrement tronconique, divergente vers le milieu de la tige de forage 1, qui aide la pénétration du premier trou 27. La portion de transition 18 peut présenter un demi-angle au sommet de 5 à 10 degrés, par exemple.

L'angle de pénétration A1 peut prendre des valeurs comprises entre 2 et 20 degrés, par exemple.

L'angle de biais A2 est voisin de l'angle de l'hélice décrite par la gaine de protection 25 sur l'alésage central longitudinal 15, en particulier en sa portion médiane 16. La valeur de cet angle de biais A2 est en relation avec le pas de l'hélice et de la longueur de tube allongé 2. Cette valeur de l'angle de biais A2 peut être déterminée de manière que la gaine de protection décrive une hélice particulière souhaitée. Cette valeur peut également être choisie de manière arbitraire dans une gamme de valeurs adaptées. C'est en particulier le cas pour des applications où l'on peut se contenter d'une allure en hélice, sans exiger une forme d'hélice particulière.

Plus la valeur de l'angle de biais A2 est faible, plus les pertes de charge sont faibles dans l'espace délimité par l'alésage central longitudinal 15.

Plus la valeur de l'angle de biais A2 est importante, plus la gaine de protection 35 est capable d'absorber les efforts de traction et de compression axiales sur la tige de forage 1.

Le choix de gammes de valeurs, ou d'une valeur particulière, pour l'angle de biais A2 résulte d'un compromis, lequel peut dépendre des différentes applications envisagées.

Actuellement, des valeurs de l'angle de biais A2 comprises entre 2° et 40° donnent satisfaction et sont donc jugées préférables. Cette gamme de valeurs s'entend aux tolérances d'usinages près.

Dans cette configuration, le premier trou 27 se trouve pratiquement dans le prolongement immédiat de la forme hélicoïdale prise par la gaine de protection 35. Dès lors, cet élément souple ne présente pratiquement aucune inflexion, en projection dans le plan tangent P1, entre sa partie logée dans l'alésage central longitudinal 15 et sa portion logée dans le premier trou 27. L'inflexion résiduelle entre ces parties de la gaine de protection 34 est pratiquement limitée à l'angle de pénétration A1, l'angle de biais A2 correspondant lui à l'angle d'hélice.

Toute rupture de la gaine de protection 35 se trouve ainsi évitée, ou est du moins rendu très peu probable, en particulier en cas de travail de la tige de forage 1 en flexion rotative. Autrement dit, la configuration particulière du premier orifice 27 rend la gaine de protection 35 moins sujette à rupture.

Ici, le premier trou 27 est utilisé aux fins de conformation de la gaine de protection 35, mais tout autre élément suffisamment souple et long introduit dans l'alésage central longitudinal 15 à travers ce premier trou 27 s'y étendrait naturellement suivant ladite allure généralement hélicoïdale en s'appuyant sur la surface périphérique de cet alésage.

Autrement dit, la configuration particulière du conduit traversant 27 permet de conformer aisément tout élément suffisamment souple, tels que des câbles, en hélice.

Dans ce mode de réalisation, le premier trou 27 relie l'espace délimité par l'alésage central longitudinal 15 à la périphérie extérieure du tube allongé 2. L'introduction de la gaine de protection 35 s'en trouve facilitée, en particulier par rapport à un trou d'introduction qui s'étendrait coaxialement au tube allongé 2.

Le cas échéant, le lieu de jonction du premier trou 27 et du premier trou de déviation 36 peut être choisi de manière que l'axe longitudinal de ce dernier forme, en particulier dans le plan médian transversal P1, un angle réduit pour faciliter l'introduction d'un câble dans la gaine de protection 35.

Le premier trou 27 et le premier trou de déviation 36 peuvent être réalisés par différents procédés, par exemple par perçage par foret canon ("gun drilling" en anglais).

Les figures 6 et 7 montrent la première portion de jonction 5 du tube allongé 2.

Dans cette première portion de jonction 5, le tube allongé 2 présente un second trou 37, ménagé dans l'épaisseur de la paroi du tube allongé 2, et débouchant sur l'alésage central 15, ici sur la portion de transition 18 correspondante.

Le second trou 37 est ici ménagé au niveau de la sous-portion principale 8 et de la sous-portion de transition 10 de la première portion de jonction 5.

Ce second trou 37 s'étend ici de manière rectiligne, suivant un axe longitudinal non représenté sur les figures 6 et 7.

L'axe longitudinal du second trou 37 coupe l'alésage central 15 en un second lieu 38.

Le second trou 37 est agencé de manière analogue au premier trou 27, à savoir :
- Au second lieu 38, l'alésage central 15 admet un plan médian P3, contenant l'axe central longitudinal 14, et un plan tangent P4, non représentés sur les figures 6 et 7.
- Dans le plan médian P3, la projection de l'axe central du second trou 37 forme avec la projection du plan tangent P4 un angle de pénétration non nul.
- Dans le plan tangent P4, la projection de l'axe central du second trou 37 et la projection de l'axe central longitudinal 14 forment un angle non nul de valeur choisie, en rapport avec la forme d'hélice prise par la gaine de protection 35 sur l'alésage central longitudinal 15.

La valeur de l'angle de pénétration de l'axe central du second trou 37 peut être voisine de la valeur de l'angle de pénétration A1 de l'axe central 29 du premier trou 27, en particulier pour simplifier les gammes d'usinage. Ces valeurs angulaires peuvent également différer l'une de l'autre dans certains cas, en particulier quand les portions de transition 18 de la première portion de jonction 5 et de la seconde portion de jonction 7 présentent des valeurs de conicité différentes.

La valeur de l'angle de biais de l'axe central du second trou 37 est avantageusement voisine de la valeur de l'angle de biais A2 de l'axe central 29 du premier trou 27, en particulier pour assurer une continuité dans la forme prise par la gaine de protection 35 entre sa partie en appui contre l'alésage central longitudinal 15 et sa partie logée dans le second trou 37.

La position angulaire relative du premier lieu 27 et du second lieu 38, dans un plan de projection transversal par rapport au tube allongé 2, peut être déterminée en fonction de la forme hélicoïdale souhaitée pour la gaine de protection 35, et de la longueur de l'alésage central longitudinal.

Dans la plupart des applications, la longueur du tube allongé 2 est telle que ladite position angulaire relative du premier lieu 27 et du second lieu 37 n'a que très peu d'influence sur la forme prise par la gaine de protection 35, et peut être choisie de manière pratiquement arbitraire. Autrement dit, le choix de la valeur de l'angle de biais A2, en combinaison de la distance séparant longitudinalement le premier lieu 27 et le second lieu 37, détermine le nombre de spires décrites par la gaine de protection 35 : ce nombre de spire n'est influencé par la position angulaire relative du premier lieu 27 et du second lieu 37, au maximum, qu'à hauteur d'une spire. Plus le nombre de spires est important, plus l'influence de ladite position angulaire relative est négligeable.

Au niveau de la première portion de jonction 5, le tube allongé 2 présente un second évidement périphérique 39 ménagé dans l'épaisseur de sa paroi, dans lequel débouche le second trou 27 à son extrémité opposée à l'alésage 15.

Le second évidement périphérique 39 est ouvert sur l'extérieur du tube allongé 2, ici sur la périphérie extérieure de la première portion de jonction 5.

Le second évidement périphérique 39 est ici conformé de manière analogue à l'évidement périphérique 33 de la seconde portion de jonction 7.

Dans la première portion de jonction 5, le tube allongé 2 présente encore un second trou de déviation 41, ou second trou supplémentaire, ménagé dans l'épaisseur de la paroi et débouchant dans le second trou 37.

À son extrémité opposée au second trou 37, le second trou de déviation 41 débouche sur la seconde surface d'appui 23 de la première portion de jonction 5. Pour le reste, le second trou de déviation 41 est analogue au premier trou de déviation 36.

Le second trou de déviation 41 peut être utilisé pour faire passer un ou plusieurs câbles reliés à un élément de transmission de données/énergie, analogue à l'élément logé au voisinage de la seconde surface d'appui 25 de la seconde portion de jonction 7, logé à proximité de la seconde surface d'appui 23, à l'intérieur de la gaine de protection 35.

Autrement dit, le second trou de déviation 41 assure une jonction entre la seconde surface d'appui 23 de la première portion de jonction 5 et le second trou 37.

Les figures 8 et 9 montrent une première portion de jonction 5 d'une première tige de forage 1 assemblée avec une seconde portion de jonction 7 d'une seconde tige de forage 1.

La transmission des données et/ou de l'énergie entre ces tiges de forage 1 adjacentes se faisant par l'intermédiaire de bobines magnétiques disposées en regard l'une de l'autre, typiquement dans des rainures annulaires ménagées dans les premières surfaces d'appui 19 et 21, aucun câble électrique n'a à passer d'une tige à l'autre. La position angulaire relative des extrémités débouchantes du premier trou de dérivation 36 et du second trou de dérivation 41 dans un plan de projection transversal au tube allongé 2 peut être pratiquement sans importance.

Autrement dit, ces extrémités ne se trouvent pas nécessairement en regard l'une de l'autre lorsque les première et seconde tiges 1 sont assemblées. Un tel agencement relatif n'est cependant pas à exclure, et il peut être fait en sorte que lesdites extrémités débouchantes se retrouvent en regard l'une de l'autre, tel que représenté sur les figures 8 et 9.

Les figures 10 et 11 montrent une première variante de réalisation de la première portion de jonction 5 pour la tige de forage 1. Les éléments fonctionnellement identiques aux éléments des figures précédentes portent des numéros de référence identiques.

Au niveau de la sous-portion principale 8 de la première portion de jonction 5, le tube allongé 2 présente ici une portion intermédiaire 43 de diamètre extérieur supérieur au reste de la sous-portion principale 8. Autrement dit, le tube allongé 2 présente une épaisseur de paroi plus importante au niveau de cette portion intermédiaire 43 qu'au niveau du reste de la sous-portion principale 8.

La portion intermédiaire 43 et les zones adjacentes à celle-ci peuvent être conformées de la manière décrite dans la demande de brevet français enregistrée sous le numéro 08/00942, non publiée au jour du dépôt de la présente demande.

Le second évidement périphérique 39 est ménagé au niveau de la partie de la sous-portion principale 8 séparée de la sous-portion de fixation 9 par la portion médiane 43. Le second trou 37 débouche dans cet évidement périphérique 39 sur une première petite face transversale 45 de celui-ci.

Dans cette variante de réalisation, le second trou de déviation 41 débouche également dans le second évidement périphérique 39, ici sur une seconde petite face transversale 47, opposée à la première petite face transversale 45. Le second trou de déviation 41 ne débouche pas directement dans le premier trou 37.

Un câble électrique logé dans le second trou de déviation 41 peut ici être introduit dans la gaine de protection 35 au niveau du second évidement périphérique 39. En variante, ce second évidement périphérique 39 peut loger un dispositif de jonction électrique (non représenté), en sorte que le câble logé dans le second trou de déviation 41 et un câble supplémentaire logé dans la gaine de protection 35 sont reliés l'un à l'autre grâce à ce dispositif. Ceci peut éviter l'introduction d'un câble à l'intérieur de la gaine de protection 35 une fois celle-ci mise en place.

Les figures 12 et 13 montrent une seconde variante de réalisation de la première portion de jonction 5 du tube allongé 2.

Cette seconde variante diffère de la première en ce que le second évidement périphérique 39 est ici ménagé au niveau de la sous-portion principale 8 de la première portion de jonction 5 proche de la sous-portion de connexion 9.

Les figures 14 et 15 montrent une troisième variante de réalisation de la première portion de jonction 5 du tube allongé 2.

La première portion de jonction 5 est ici dépourvue de second évidement périphérique 39.

Le second trou 37 débouche directement sur la première surface d'appui 19 de la première portion de jonction 5. Le second trou de déviation 41 débouche dans le second trou 37.

Dans cette variante de réalisation, la gaine de protection 35 est introduite dans l'espace délimité par l'alésage central longitudinal depuis la première surface d'appui 19, c'est-à-dire directement depuis l'extérieur du tube allongé 2.

Les figures 16 et 17 montrent une première variante de réalisation de la seconde portion de jonction 7 du tube allongé 2.

La seconde portion de jonction 7 est ici dépourvue d'évidement périphérique 32. Le premier trou 27 débouche directement sur la première surface d'appui 21 de la seconde portion de jonction 7. Le premier trou de déviation 36 débouche dans le premier trou 27.

La gaine de protection 35 peut être introduite depuis la première face d'appui 21 de la seconde portion de jonction 7.

Cette variante de réalisation peut être utilisée en combinaison avec la première portion de jonction 5 dans sa troisième variante de réalisation, comme illustré sur les figures 18 et 19. Cette configuration avantageuse du tube allongé 2 n'est pas obligatoire.

Le premier trou de déviation 36 et le second trou de déviation 41 ont été représentés de manière à déboucher l'un en face de l'autre sur les figures 18 et 19. Il s'agit là d'une configuration tout-à-fait particulière et en aucun cas obligatoire. Dans la plupart des applications, aucun élément filaire ne passe d'une tige de forage 1 à l'autre, comme expliqué plus haut. Ceci n'exclut pas que la configuration des figures 18 et 19 puisse présenter un intérêt dans des applications très particulières.

Le premier trou 27 et le second trou 37 ne débouchent pas nécessairement en regard l'un de l'autre.

Les figures 20 et 21 montrent une quatrième variante de réalisation de la première portion de jonction 5 du tube allongé 2.

Le tube allongé 2 est ici dépourvu de second évidement 39 et de second trou de déviation 41.

Le second trou 37 débouche directement sur la seconde surface d'appui 23 de la première portion de jonction 5. Dans cette variante de réalisation de conception particulièrement simple, et donc économique, la gaine de protection 35 peut être introduite avec un câble déjà logé à l'intérieur de celle-ci, le raccord aux éléments de transmission étant effectué ultérieurement.

Les figures 22 et 23 montrent une seconde variante de réalisation de la seconde portion de jonction 7 du tube allongé 2.

Le tube allongé 2 est ici dépourvu de premier évidement périphérique 32 et de premier trou de déviation 36. L'introduction de la gaine de protection 35 et la connexion des éléments de câble qu'elle protège peuvent être réalisées de manière analogue à ladite quatrième variante décrite ci-dessus.

Bien que cela ne soit pas absolument nécessaire, cette seconde variante de réalisation de la seconde portion de jonction 7 est avantageusement utilisée en combinaison de la quatrième variante de réalisation de la première portion de jonction 5, en particulier pour simplifier les gammes d'usinage.

L'invention permet, grâce à la configuration particulière du premier trou 27, de conformer aisément une gaine de protection en hélice et de faire s'étendre cette gaine en appui contre l'alésage central longitudinal. En outre, cette configuration réduit les concentrations de contrainte au niveau de la jonction entre la partie de la gaine de protection logée dans le premier trou 27 et la partie de cette gaine s'étendant dans l'alésage central longitudinal 15.

Dans les réalisations décrites plus haut, le premier trou 27 et le second trou 37 logent une partie de la gaine de protection 35 qui peut être qualifiée de "guidée", par opposition à une partie "libre" de cette gaine, laquelle partie libre s'étend entre ces premier 27 et second 37 trous, dans l'alésage central longitudinal 15. Le guidage partiel de la gaine de protection 35 réalise une conformation hélicoïdale de la gaine de protection 35, en particulier en sa partie libre.

Cette partie libre pourrait, pour certaines applications très particulières, se trouver maintenue, dans sa forme hélicoïdale, dans l'alésage central longitudinal 15, par exemple au moyen d'une résine de type époxy. Dans cette réalisation particulière également, la disposition particulière des premier 27 et second 37 trous se trouve avantageuse.

L'angle de biais A2 a été défini dans le plan tangent P2 à l'alésage central longitudinal 15 en le premier lieu d'intersection 31. L'invention pourrait être définie de manière équivalente avec un angle de biais A3, défini dans un plan perpendiculaire au plan médian P1 et contenant ledit premier lieu 31. L'angle de biais A3 équivaut dans ce cas à la projection de l'angle de biais A2 dans ledit plan perpendiculaire au plan médian P1.

L'invention n'est pas limitée aux modes de réalisation décrits ici à titre d'exemples uniquement, mais englobe toutes les variantes que pourra envisager l'homme de l'art.

En particulier :
- L'un ou l'autre du premier trou 27 et du second trou 37 peut présenter, en plus du segment rectiligne décrit plus haut, des segments de forme quelconque reliant ledit segment rectiligne à l'extérieur du tube allongé 2.
- Le tube allongé 2 peut présenter plusieurs trous du type du premier trou 27, par exemple dans le cas où plusieurs gaines de protection doivent s'étendre contre l'alésage central longitudinal 15.
- Le premier trou 27 ou le second trou 37 pourraient déboucher en directement la surface extérieure du tube allongé 2, en particulier selon les connexions à établir avec les câbles introduits dans la gaine de protection 35.
- Le tube allongé 2 peut présenter une ligne médiane courbe.
- Le premier trou 27 ou le second trou 37 pourraient déboucher sur une portion différente de l'alésage central longitudinal 15, par exemple sur la portion médiane 16 directement.
- Le tube allongé 2 peut présenter uniquement le premier trou 27, ou encore le second trou 37 peut être agencé différemment du premier trou 27, en termes de valeur de premier angle A1 et de second angle A2.
- La première portion de jonction 5 et la seconde portion de jonction 7 peuvent être adaptées à la connexion avec des éléments de garniture de configuration différente et être agencées de manière non complémentaire.
- Le premier trou de dérivation 36 ou le second trou de dérivation 41 peuvent déboucher ailleurs que sur les secondes surfaces d'appui 23 et 25, en particulier sur les premières surfaces d'appui 19 et 21, en particulier lorsque se trouvent au voisinage de ces dernières surfaces des éléments à relier électriquement.
- Les premier et second trous 27 pourraient se prolonger au delà de l'épaisseur de la tige de forage 1, par exemple dans le cas où l'alésage central présenterait une couche de revêtement de protection, en particulier assez épaisse.
- L'invention s'applique à tous types de tiges de forage, y compris les tiges dites lourdes et les masse-tiges.
- L'invention couvre également une garniture de forage réalisée par aboutement de tiges de forage 1. Cet aboutement comprend la mise bout à bout de ces tiges de forage 1 et leur serrage mutuel.

## Revendications

1. Élément de garniture de forage (1) du type comprenant un corps tubulaire et allongé (2) délimitant une surface intérieure (15) présentant longitudinalement au moins une portion de révolution (18) ayant un axe central (14), et présentant un premier trou (27,37) ménagé dans le corps tubulaire et allongé (2) ayant une première extrémité débouchant sur ladite portion de révolution (18), le premier trou (27,37) présentant au voisinage de ladite première extrémité un axe longitudinal (29) coupant la surface intérieure (15) en un lieu d'intersection (31),
ledit axe longitudinal (29) forme, en projection dans un premier plan (P1) passant par l'axe central (14) de la portion de révolution (18) et contenant le lieu d'intersection (31), un premier angle (A1) de valeur non nulle, et **caractérisé, en ce que** ledit axe longitudinal forme en projection dans un second plan (P2) tangent à la surface intérieure (15) audit lieu d'intersection (31), un second angle (A2) de valeur non nulle, que ledit corps tubulaire et allongé (2) présente à l'une au moins de ses extrémités longitudinales une portion de jonction (5,7), destinée à coopérer avec un autre élément de garniture, et comportant une surface d'appui disposée sensiblement transversalement, un élément au moins du groupe formé dudit premier trou (27,37) et d'un premier trou supplémentaire (36,41) débouchant sur la surface d'appui, et **en ce que** ledit premier trou (27,37) débouche dans un évidement périphérique (32,39) du corps tubulaire et allongé (2) ouvert extérieurement, et ledit premier trou supplémentaire (36,41) débouche dans ledit évidement périphérique (32,39).

2. Élément selon la revendication 1, dans lequel le premier trou supplémentaire débouche sur la surface d'appui et dans ledit premier trou (27,37).

3. Élément selon l'une des revendications 1 et 2, dans lequel la portion de jonction (5,7) comporte en outre une surface d'appui supplémentaire, disposée sensiblement transversalement, et dans lequel l'autre élément dudit groupe débouche sur cette surface d'appui supplémentaire.

4. Élément selon la revendication 3, dans lequel la surface d'appui supplémentaire (23,25) est agencée sous la forme d'un épaulement intermédiaire d'une portion de jonction de type mâle (5) ou à l'extrémité libre d'une portion de jonction de type femelle (7).

5. Élément selon l'une des revendications précédentes, dans lequel le corps tubulaire et allongé (2) présente un second trou (27,37) ayant une première extrémité débouchant sur la surface intérieure (15), ce second trou (27,37) présentant au voisinage de ladite première extrémité un axe longitudinal coupant la surface intérieure (15) en un second lieu (31,38).

6. Élément selon la revendication 5, dans lequel la valeur du second angle (A2) est choisie en fonction de la distance longitudinale séparant ledit premier lieu (31) dudit second lieu (38).

7. Élément selon l'une des revendications 5 et 6, dans lequel la surface intérieure (15) présente au moins une portion de cylindre droit (16) entre le premier lieu (31) et le second lieu (38), la portion de cylindre droit (16) s'étendant sur l'essentiel de la distance longitudinale séparant le premier lieu (31) du second lieu (38).

8. Élément selon l'une des revendication 5 à 7, dans lequel le second trou (37,27) débouche en une seconde portion de révolution (18), et dans lequel l'axe longitudinal du second trou (37) forme, en projection dans un troisième plan passant par l'axe central (14) de la seconde portion de révolution (18) et contenant ledit second lieu (38), un troisième angle de valeur non nulle, et, en projection dans un quatrième plan tangent à la surface intérieure (15) audit second lieu (31,38), un quatrième angle de valeur non nulle.

9. Élément selon la revendication 8, dans lequel la valeur du quatrième angle est voisine de la valeur du second angle (A2) .

10. Élément selon l'une des revendications précédentes, comprenant en outre un élément tubulaire souple au moins partiellement logé dans ledit trou (27,37) et s'étendant sur la surface intérieure (15) en décrivant généralement une hélice.

11. Élément selon l'une des revendications précédentes, dans lequel la valeur du second angle (A2) est comprise entre 5° et 40°.

12. Garniture de forage formée par aboutement d'éléments selon l'une des revendications précédentes.

## Patentansprüche

1. Bohrfutterelement (1) des Typs mit einem rohrförmigen und länglichen Körper (2), der eine Innenfläche (15) begrenzt, die in Längsrichtung mindestens einen Umdrehungsabschnitt (18) mit einer Mittelachse (14) aufweist, und eine erste Bohrung (27, 37) aufweist, die im rohrförmigen und länglichen Körper (2) angeordnet ist und eine erste Endöffnung auf diesen Umdrehungsabschnitt (18) aufweist, wobei die erste Bohrung (27, 37) in der Nähe dieses ersten Endes eine Längsachse (29) hat, welche die Innenfläche (15) an einem Schnittpunkt (31) schneidet, und diese Längsachse (29) mit der Projektion auf eine erste Ebene (P1) durch eine zentrale Achse (14) des 15. Umdrehungsabschnitt (18) verläuft und den Schnittpunkt (31), einen ersten Winkel (A1) enthält, dessen Wert nicht Null ist, **dadurch gekennzeichnet, dass** diese Längsachse in einer Projektion auf eine zweite Ebene (P2), die tangential zur Innenfläche (15) an diesem Schnittpunkt (31) liegt, einen zweiten Winkel (A2) bildet, dessen Wert nicht Null ist, den dieser rohrförmige und längliche Körper (2) an mindestens einem seiner Längsenden einen Verbindungsabschnitt (5, 7) aufweist, das in ein anderes Futterelement greifen soll und eine Stützfläche aufweist, die im wesentliche quer angeordnet ist, mindestens ein Element der Gruppe dieser ersten Bohrung (27, 37) und einer zusätzlichen Bohrung (36, 41), die auf der Stützfläche mündet, und dass diese erste Bohrung (27, 37) auf einer peripher verlaufenden Aussparung (32, 39) des rohrförmigen und länglichen Körpers (2) mündet, die nach außen geöffnet ist, und dass diese erste zusätzliche Bohrung (36, 41) auf dieser peripher verlaufenden Aussparung (32, 39) mündet.

2. Element nach Anspruch 1, bei dem die erste zusätzliche Bohrung auf der Stützfläche und in dieser ersten Bohrung (27, 37) endet.

3. Element nach einem der Ansprüche 1 und 2, bei dem der Verbindungsabschnitt (5, 7) außerdem eine zusätzliche, im Wesentlichen quer angeordnete Auflagefläche aufweist, und bei dem das andere Element dieser Gruppe auf diese zusätzliche Auflagefläche führt.

4. Element nach Anspruch 3, bei dem die zusätzliche Auflagefläche (23, 25) als Zwischenschulter eines männlichen Verbindungsabschnitts (5) oder am freien Ende eines weiblichen Verbindungsabschnitts (7) angeordnet ist.

5. Element nach einem der vorstehenden Ansprüche, bei dem der rohrförmige längliche Körper (2) eine zweite Bohrung (27, 37) mit einem ersten Ende aufweist, das zur Innenfläche (15) führt, und diese zweite Bohrung (27, 37) in der Nähe des ersten Endes eine Längsachse aufweist, welche die Innenfläche (15) an einem zweiten Punkt (31, 38) schneidet.

6. Element nach Anspruch 5, bei dem der Wert des zweiten Winkels (A2) in Abhängigkeit vom Längsabstand zwischen dem ersten Punkt (31) und diesem zweiten Punkt (38) ausgewählt wird.

7. Element nach einem der Ansprüche 5 und 6, bei dem die Innenfläche (15) mindestens einen geraden Zylinderabschnitt (16) zwischen dem ersten Punkt (31) und dem zweiten Punkt (38) aufweist, wobei sich der gerade Zylinderabschnitt (16) über den größten Teil des Längsabstands zwischen dem ersten Punkt (31) und dem zweiten Punkt (38) erstreckt.

8. Element nach einem der Ansprüche 5 bis 7, wobei die zweite Bohrung (37, 27) zu einem zweiten Umdrehungsabschnitt (18) führt, und die Längsachse der zweiten Bohrung (37) durch Projektion auf eine dritte Ebene über die Mittelachse (14) des zweiten Umdrehungsabschnitts (18) verläuft und diesen zweiten Punkt (38) enthält, einen dritten Winkel, der nicht den Wert Null hat, und in Projektion auf einer vierten Ebene, welche die Innenfläche (15) tangiert, an diesem zweiten Punkt (31, 38) einen vierten Winkel bildet, der nicht Null ist.

9. Element nach Anspruch 8, bei dem der Wert des vierten Winkels neben dem des zweiten Winkels (A2) liegt.

10. Element nach einem der vorstehenden Ansprüche, das ferner ein flexibles rohrförmiges Element umfasst, das zumindest teilweise in der Bohrung (27, 37) untergebracht ist und sich über die Innenfläche (15) erstreckt und im Allgemeinen eine Spiralform beschreibt.

11. Element nach einem der vorstehenden Ansprüche, bei dem der Wert des zweiten Winkels (A2) zwischen 5° und 40°. liegt.

12. Bohrfutter, das durch die Verbindung der Elemente nach einem der vorstehenden Ansprüche gebildet wird.

## Claims

1. A drill string element (1) of the type including an elongated and tubular body (2) delimiting an inner surface (15) having longitudinally at least one revolving portion (18) having a central axis (14), and having a first hole (27, 37) arranged in the elongated and tubular body (2) having a first end leading onto said revolving portion (18), the first hole (27, 37) having in the vicinity of said first end a longitudinal axis (29) intersecting the inner surface (15) at an intersection location (31), said longitudinal axis (29) forms, in projection in a first plane (P1) passing through the central axis (14) of the 15 revolving portion (18) and containing the intersection location (31), a first angle (Al) of non-zero value, and, **characterized in that** said longitudinal axis forms in projection in a second plane (P2) tangent to the inner surface (15) at said intersection location (31), a second angle (A2) of non-zero value, that said elongated and tubular body (2) has at least at one of the longitudinal ends thereof a joining portion (5, 7), for engaging with another string element, and comprising a bearing surface arranged substantially transversally, at least one element of the group formed of said first hole (27, 37) and of a first additional hole (36, 41) leading onto the bearing surface, and **in that** said first hole (27, 37) leads into a peripheral recess (32, 39) of the elongated and tubular body (2) open externally, and said first additional hole (36, 41) leads into said peripheral recess (32, 39).

2. An element according to claim 1, wherein the first additional hole leads onto the bearing surface and into said first hole (27, 37).

3. An element according to one of claims 1 and 2, wherein the joining portion (5, 7) further comprises an additional bearing surface, arranged substantially transversally, and wherein the other element of said group leads onto said additional bearing surface.

4. An element according to claim 3, wherein the additional bearing surface (23, 25) is arranged in the form of an intermediate shoulder of a male-type joining portion (5) or at the free end of a female-type joining portion (7).

5. An element according to one of the preceding claims, wherein the elongated and tubular body (2) has a second hole (27, 37) having a first end leading onto the inner surface (15), said second hole (27, 37) having in the vicinity of said first end a longitudinal axis intersecting the inner surface (15) in a second location (31, 38).

6. An element according to claim 5, wherein the value of the second angle (A2) is chosen according to the longitudinal distance separating said first location (31) from said second location (38).

7. An element according to one of claims 5 and 6, wherein the inner surface (15) has at least one straight cylinder portion (16) between the first location (31) and the second location (38), the straight cylinder portion (16) extending along the main part of the longitudinal distance separating the first location (31) from the second location (38)

8. An element according to one of claims 5 to 7, wherein the second hole (37, 27) leads into a second revolving portion (18), and wherein the longitudinal axis of the second hole (37) forms, in projection in a third plane passing through the central axis (14) of the second revolving portion (18) and containing said second location (38), a third angle of non-zero value, and, in projection in a fourth plane tangent to the inner surface (15) at said second location (31, 38), a fourth angle of non-zero value.

9. An element according to claim 8, wherein the value of the fourth angle is close to the value of the second angle (A2) .

10. An element according to one of the preceding claims, further including a flexible tubular element at least partially placed in said hole (27, 37) and extending over the inner surface (15) generally describing a helix.

11. An element according to one of the preceding claims, wherein the value of the second angle (A2) is between 5° and 40°.

12. A drill string formed by abutting of elements according to one of the preceding claims.
